# EUROPÄISCHE PATENTSCHRIFT

(11) **EP 0 103 862 B1**
(45) Veröffentlichungstag und Bekanntmachung des Hinweises auf die Patenterteilung: **20.05.1987**
(21) Anmeldenummer: 83109157.4
(22) Anmeldetag: 16.09.1983
(51) Int. Cl.: F24F 13/00, F24F 13/15

(54) **Element für Lüftungsjalousien**
Element for airing louvers
Elément pour des jalousies d'aération

(30) Priorität: 17.09.1982 DE 3234517
(43) Veröffentlichungstag der Anmeldung: 28.03.1984
(73) Patentinhaber: Robertson GAL Gesellschaft für angewandte Lufttechnik mbH, D-4052 Korschenbroich (DE)
(72) Erfinder: Morschheuser, Wilhelm Fritz, D-4006 Erkrath (DE)
(74) Vertreter: Plöger, Ulrich

## Beschreibung

Die Erfindung bezieht sich auf Element für Lüftungsjalousien, bei welchem zwei sich in Längsrichtung erstreckende, auf Abstand gehaltene Schalen unter Bildung eines kastenförmigen Profiles miteinander verbunden sind, mit Randkanten, die im Einbauzustand mit den Randkanten benachbarte Elemente durch Verschwenken um die Längsachse der Elemente in einander wechselweise überdeckende Stellungen bringbar sind, und bei welchem die im Einbauzustand in Schließstellung der Jalousie der Abströmseite des Elementes zugekehrte Schale geradflächig ist.

Ein Element für Lüftungsjalousien dieser Art ist nach der US-A 41 99 898 bekannt. Das kastenförmige Profil des Elementes ist im Querschnitt als ein gleichschenkliges Dreieck gestaltet, welches in Längsrichtung von der Schwenkachse durchsetzt ist. Die beiden gleichen Dreiecksschenkel sind dabei dem Durchmesser der Schwenkachse entsprechend geknickt und der Eintrittsseite der Lüftungsströmung zugekehrt. Die großen Dreieckschenkel sind über das Profil hinausgehend verlängert und jeweils einseitig mit einem Dichtungshilfsprofil ausgebildet, welches eine spitzwinklig ausgeführte Anlauffläche für die Kante des jeweils anderen Elementes aufweist. Eine derartig spitzwinklige Kante stellt jedoch im Öffnungszustand der Lüftungsjalousie ein ausgesprochenes Strömungshindernis dar, welches den freien Strömungsquerschnitt zwischen zwei aneinander angrenzende Jalousieelemente nicht nur geometrisch einschränkt, sondern darüber hinaus wegen der Scharfwinkligkeit auch noch strömungstechnisch einschnürt. Hinzu kommt, daß das erwähnte Dichtungsprofil der Gefahr einer Deformation unterliegt, wenn die das Dichtungsprofil tragenden Teile des Jalousieelementes nicht in beträchtlicher Dicke und demgemäß schwer ausgebildet werden.

Hiervon ausgehend liegt der Erfindung die Aufgabe zugrunde, das Jalousieelement einerseits bei stärkeren, mechanischen Belastungen, wie sie sich vor allem durch größere Abmessungen ergeben, verwenden zu können, und andererseits einen größeren Anteil des Lüftungsquerschnittes für die Strömung in der Öffnungsstellung der Jalousieelemente nutzbar machen zu können.

Die Erfindung löst diese Aufgabenstellung durch den im Patentanspruch 1 gemachten Vorschlag. Vorteilhafte Ausgestaltungen der Erfindung sind in den abhängigen Ansprüchen dargelegt.

Dank der vorgeschlagenen konvexen Ausbildung einer Schale des Profils und der Verspannung mit der zweiten, geradflächigen Schale des Profils kommt man zu einer formsteifen Ausbildung, die wegen des bestehenden Kraftschlusses unter Spannung steht.

Demgemäß lassen sich die einzelnen Elemente verhältnismäßig leicht gestalten. Die Querschnittsform erlaubt es, Wirbelbildungen bei der Lüftungsströmung weitgehend zu unterbinden. Dies hat gleichfalls eine schalldämmende Wirkung zur Folge, da die Lüftungsströmung weniger Strömungsgeräusche verursacht. Durch eine Lochung insbesondere der geradflächig ausgeführten Schale kann man hierbei ferner zu einem schalldämpfenden Schwingungsresonator kommen, der aufgrund der weiteren, gekrümmt ausgeführten Schale ein breitbandiges Schallfrequenzspektrum zu dämpfen vermag.

Darüber hinaus läßt sich, wie es nach der DE-PS 17 79 255 bekannt gewesen ist, schalldämmendes Material zwischen den beiden Schalen verwenden, das dann eine besonders gute Wirkung entfaltet, wenn bei aus Metall, beispielsweise aus Leichtmetall, hergestellten Schalen das schallabsorbierende Material eine Hohlraumstruktur aufweist.

Um eine überdeckende Stellung, der einzelnen Elemente der Lüftungsjalousie zu erhalten, bedarf es lediglich bei der gekrümmten Schale einer Verlängerung der Randzone, die dann gleichfalls noch die durch die Krümmung bewirkte, verbesserte Formstabilität aufweist.

Demgegenüber muß die hierdurch überdeckte Randzone des benachbarten Elementes lediglich für die Aufnahme einer äußeren Gummikante ausgeführt sein, die mit der letztgenannten, verlängerten Randzone eine Dichtung ausbildet. Dadurch, daß sich die Gummikante etwa parallel zur Richtung der gekrümmten Schale in Richtung auf den dickeren Querschnittsbereich des Elementes erstreckt, kommt sie notwendigerweise mit der Verlängerung der Randzone des benachbarten Elementes unter einem flachen Winkel in einen dichtenden Eingriff. Je flacher dieser Winkel ist, umso mehr vergrößert sich die Dichtungsfläche und mithin die Dichtungswirkung, wobei sich die Gummikanten allen Unebenheiten der an ihr zur Anlage gelangenden Gegenfläche anzupaßen vermögen. Windbelastungen, die die Öffnungselemente in der Schließlage gegeneinander bewegen können, verursachen dabei praktisch keine Geräusche, weil sie die Jalousieelemente nur über ihre Gummidichtungen berühren.

Die hervorragende Formstabilität der neuen Elemente erlaubt es, unter Verzicht auf eine durchgehende Achse lediglich mit stirnseitigen, angepaßten Blechen Gelenke auszubillen, während eine an den Blechen angreifende Betätigungsstange die gleichmäßige Verstellbewegung sämtlicher Elemente gestattet.

Der Strömungsverlauf durch die in Öffnungsstellung befindlichen Elemente der Lüftungsjalousie ist nahezu druckverlustfrei, weil zwischen jeweils einer gekrümmten Schale und einer geradflächigen Schale des benachbarten Elementes ein Strömungskanal besteht, dessen Querschnitt die Lüftungsströmung zunächst geringfügig einschnürt und sie sodann allmählich, der bestehenden Krümmung folgend, erweitert.

Zum weiteren Schutz der Dichtung sowie auch zur Verbesserung der Festigkeit sieht die Erfindung vor, daß die Gummikante des einen Elementes in der Schließstellung von einem Abschnitt des anderen Elementes überdeckt wird, der als eine zur Querschnittsmitte hin gerichtete Randzone der gekrümmten Schale ausgeführt ist.

Zur weiteren Veranschaulichung der Erfindung wird auf die sich auf ein Ausführungsbeispiel beziehenden Zeichnungen Bezug genommen. Darin zeigen:
Figur 1 das erfindungsgemäße Element in seiner Schließstellung,
Figur 2 eine Mehrfachanordnung einer Lüftungsjalousie in Öffnungsstellung der Einzelemente und
Figur 3 eine Ansicht entsprechend der Schnittlinie 111-111 der Figur 2.

Das Profil 1 zeigt gemäß den Figuren 1 und 2 eine deutlich unsymmetrische Ausbildung, wobei auf die ortsfeste Schwenkachse 21, wie in Figur 2 angegeben, Bezug genommen ist. Insbesondere erkennt man einen vergrößerten Querschnittsbereich 12 sowie einen gegenüberliegenden verjüngten Querschnittsbereich 22. Die gekrümmte Schale 2 sowie die geradflächige Schale 3 begrenzen den genannten Querschnitt unter Bildung der erwähnten Form. Die Anordung ist dabei so getroffen, daß das Element in Richtung des Schwenkpfeiles 23 um die ortsfeste Achse 21 in seine Schließstellung gebracht werden kann. Dabei kehrt es seine gekrümmte Schale 2 der Einströmrichtung 20 zu. Die geradflächige Schale 3 ist weiterhin gelocht, wie die Öffnungen 24 in einem Ausschnittbereich erkennen lassen. Bei Ausführung der Öffnungen über die gesamte Fläche der Schale 3 ergeben sich die erwähnten Schwingungsresonatoren für unterschiedliche Schallfrequenzen. Das schallschluckende Material 4 ist, wie der Ausschnitt in Figur 1 erkennen läßt, von poröser Struktur.

Die Stirnseiten 5 der Elemente sind mit Blechen verschlossen, deren überragende Abschnitte G an eine gemeinsame Betätigungsstange 7 für sämtliche Elemente einer Lüftungsjalousie angelenkt sind. Außerdem tragen die Bleche Lager für die Achsen 21.

Die Randzonen 10 sind mit einer Gummikante 8 ausgeführt, welche mit der Randzone 9 des benachbarten Elementes eine Dichtung bildet.

Diese ist, wie bereits erwähnt, besonders wirkungsvoll, wenn sich die Gummikante 8 in Richtung 11 parallel zum Anstieg der gekrümmten Schale 2 erstreckt, so daß ein flacher Dichtungswinkel zwischen der Gummikante 8 und der Randzone 9 besteht. Die Randzone 9 ergibt sich als eine Verlängerung der gekrümmten Schale 2 über die Randkante 13 hinaus. Diese Verlängerung geht in den abgewinkelten Abschnitt 14 über, der die Gummikante 8 des benachbarten Elementes in seiner Schließstellung überdeckt.

Figur 1 zeigt weiter, daß die Schalen 2 und 3 miteinander verriegelt sind. Zu diesem Zweck besteht einerseits die Verriegelung 15, 16 und andererseits die Verriegelung 17, 18. Auf diese Weise läßt sich die Verriegelung unter einem Kraftschluß vornehmen, der einer Deformation des Elementes bei der Einwirkung äußerer Kräfte entgegenwirkt.

## Patentansprüche

1. Element für Lüftungsjalousien, bei welchem zwei sich in Längsrichtung erstreckende, auf Abstand gehaltene Schalen (2, 3) unter Bildung eines kastenförmigen Profiles (1) miteinander verbunden sind, mit Randkanten (13), die im Einbauzustand mit den Randkanten benachbarter Elemente durch Verschwenken um die Längsachse der Elemente in einander wechselweise überdeckende Stellungen bringbar sind, und bei welchem die im Einbauzustand in Schließstellung der Jalousie der Abströmseite des Elementes zugekehrte Schale (3) geradflächig ist, dadurch gekennzeichnet, daß der Abstand beider Schalen (2, 3) an der Einströmseite des Elementes größer als an der Abströmseite ist, wobei die der geradflächigen Schale (3) gegenüberliegende Schale (2) von im Querschnitt konvexer Krümmung ist, während die beiden Schalen (2, 3) durch Kraftschluß miteinander verbunden sind, indem sie randseitige Verriegelungen (15, 16 bzw. 17, 18) aufweisen, auf Grund welcher die gewölbte Schale (2) von der geradflächigen Schale (3) nach Art einer Sehne gespannt gehalten ist.

2. Element nach Anspruch 1, dadurch gekennzeichnet, daß zwecks dichtender Uberdeckung benachbarter Elemente in Schließstellung, eine Randzone (9) des Elementes durch Verlängerung der gekrümmten Schale (2) über ihre Randkante (13) hinausgehend auf der Seite des dickeren Querschnittsbereiches (12) des Elementes ausgebildet ist, während die andere Randzone (10) für die Aufnahme einer äußeren Gummikante (8) ausgeführt ist, die sich etwa parallel zur Richtung (11) der gekrümmten Schale (2) in Richtung auf den dickeren Querschnittsbereich (12) des Elementes erstreckt.

3. Element nach einem der Ansprüche 1 oder 2, dadurch gekennzeichnet, daß die geradflächige Schale (3) gelocht ist.

4. Element nach einem der Ansprüche 1 bis 3, wobei sich ein schalldämmendes Material zwischen den Schalen befindet, dadurch gekennzeichnet, daß die Schalen (2, 3) aus Metall bestehen, während das schalldämmende Material (4) eine Hohlraumstruktur aufweist.

5. Element nach einem der Ansprüche 1 bis 4, dadurch gekennzeichnet, daß die Stirnseiten (5) mit dem Elementquerschnitt angepaßten Blechen verschlossen sind, die mit die Stirnseiten (5) überragenden Abschnitten (6) Gelenke für eine Betätigungsstange (7) bilden, während die Bleche im Bereich der Stirnseiten (5) um ortsfest bleibende Achsen verschwenkbar gelagert sind.

6. Element nach einem der Ansprüche 2 bis 5, dadurch gekennzeichnet, daß die auf der Seite des dickeren Querschnittbereiches liegende Randzone (9) mit einem zur Querschnittsmitte hin gerichteten Abschnitt (14) endigt, der im Einbauzustand die Gummikante (8) des benachbarten Elementes in der Schließstellung überdeckt.

## Claims

1. Louver element with two blades (2, 3) extending in their longitudinal direction and being spaced from each other so as to form a casing profile (1) the flanged edges (13) thereof overlapping mutually those flanged edges (13) of their adjacent element in use by pivotting the element about their longitudinal axes, with the blades (3) in use directed to the flowing off side being flat when in the closed position of the louver,
characterized by
a larger spacing of the blades (2, 3) at their flowing in side rather than at their flowing off side, with convexed curvatures of the blades (2) opposed to the flat blades (3), and with the both blades (2, 3) being power-joint one to another by edgeboltings (15, 16, resp. 17, 18) which keep the flat blades (3) stressed by the convexed blades (2) chordlike.

2. Louver element according to claim 1,
characterized by the feature
that for the purpose of overlapping of adjacent elements in the closing position thereof rims (9) of the elements are formed by extensions of the convexed blades (2) beyond the flanged edges (13) thereof on the sides of the thicker section areas (12) of the elements, whereas the other rims (10) are made with external rubber lips (8) extending parallel to the direction (11) of the convexed blades (2) towards the thicker section areas of the elements.

3. Louver element according to one of the claims 1 or 2,
characterized by
the flat blades (3) being perforated.

4. Louver element according to one of the claims 1 to 3, with a sound absorbing material between the blades (2, 3)
characterized by
the blades (2, 3) being made of metal whereas the sound absorbing material is of porous structure.

5. Louver element according to one of the claims 1 to 4,
characterized by
the frontal sides (5) of the elements closed by plates fitting to the element's sections and being provided with parts (6) extending over the frontal sides (5) and forming pivots for an actuating rod (7) whereas the plates of the frontal sides (5) are journalled about stationary axes.

6. Louver element according to one of the claims 2 to 5,
characterized by
the rims (9) on the sides of the thicker section areas terminate with segments (14) directed to the center of the section and overlapping the rubber lips (8) of the adjacent elements in use when being in the closing position.

## Revendications

1. Elément pour stores d'aération dans lequel deux coques (2, 3) longitudinales maintenues à distance l'une par rapport à l'autre sont reliées l'une à l'autre et forment un profilé en forme de caisson (1) avec bordure (13) qui peut, lorsqu'il est monté, être mis en position de recouvrement alternatif des bordures des éléments voisins par pivotement autour de l'axe longitudinal de l'élément, et pour lequel en position fermée du store, la coque opposée au côté sortie de l'élément (3) est plane,
caractérisé en ce que
l'écartement entre les deux coques (2, 3) est supérieur du côté entrée de l'élément à ce qu'il est du côté sortie, la coque située à l'opposé (2) de la coque plane (3) présentant une section à bombement convexe, cependant que les deux coques (2, 3) sont reliées par adhérance, le verrouillage de bordure (15, 16 ou 17, 18) qu'elles possèdent faisant que la coque bombée (2) est maintenue serrée par la coque plane (3) à la manière d'une corde.

2. Elément selon la revendication 1,
caractérisé en ce que
pour le recouvrement étanche, en position fermée, d'éléments voisins, une zone de bordure (9) de l'élément est formée par prolongation de la coque bombée au delà de sa bordure (13) du côté de la zone la plus épaisse de la section (12) de l'élément, cependant que l'autre zone de bordure (10) est conçue pour la réception d'un bord extérieur en caoutchouc (8) qui se déroule de manière pratiquement parallèle au sens (11) de la coque bombée (2) en direction de la zone la plus épaisse de la section (12) de l'élément.

3. Elément selon l'une des revendications 1 ou 2,
caractérisé en ce que
la coque plane (3) est perforée.

4. Elément selon l'une des revendications 1 à 3, un matériau insonorisant se trouvant entre les coques,
caractérisé en ce que
les coques (2, 3) sont en métal, cependant que le matériau d'insonorisation (4) présente une structure alvéolaire.

5. Elément selon l'une des revendications 1 à 4, caractérisé en ce que
les extrémités (5) des éléments sont fermées par des tôles adaptées à la section de l'élément et formant avec les sections des extrémités (5) dépassant (6) des articulations pour une tige de manoeuvre (7), cependant que les tôles du secteur des extrémités (5) sont montées de manière pivotante autour d'un axe fixe.

6. Elément selon l'une des revendications 2 à 5 caractérisé en ce que
la zone de bordure (9) située du côté de la zone de section la plus épaisse (9) se termine par un décrochement (14) orienté vers l'axe de la section, et qui, monté, recouvre, en situation fermée, la fermeture de la bordure en caoutchouc (8) de l'élément voisin.
